# EUROPÄISCHE PATENTSCHRIFT

(11) **EP 1 089 648 B1**
(45) Veröffentlichungstag und Bekanntmachung des Hinweises auf die Patenterteilung: **06.02.2002**
(21) Anmeldenummer: 99926439.3
(22) Anmeldetag: 27.05.1999
(51) Int. Cl.: A47L 13/59

(54) **MOPPRESSE**
MOP WRINGER
ESSOREUR DE BALAI LAVEUR

(30) Priorität: 23.06.1998 DE 19827865
(43) Veröffentlichungstag der Anmeldung: 11.04.2001
(73) Patentinhaber: Carl Freudenberg KG, 69469 Weinheim (DE)
(72) Erfinder: Hirse, Gernot Mathias, 60529 Frankfurt (DE)
(86) Internationale Anmeldenummer: EP9903666
(87) Internationale Veröffentlichungsnummer: WO9966825

(56) Entgegenhaltungen:
- EP-A- 0 824 008
- DE-U- 9 413 604
- GB-A- 2 242 825
- US-A- 1 500 058
- US-A- 2 926 377
- US-A- 4 047 261

## Beschreibung

Die Erfindung betrifft eine Moppresse für ein Feuchtboden-Wischgerät mit einer mit seitlichen Pressenwangen verbundenen festen Preßplatte und einer schwenkbar gelagerten beweglichen Preßplatte, an der ein Schublenker angreift, der mit einem an den Pressenwangen gelagerten Betätigungshebel in Verbindung steht.

Derartige Moppressen dienen dazu, das saugfähige, mit Wasser getränkte Mopmaterial eines Putzmops auszupressen. Üblicherweise sind solche Moppressen an einem das Putzwasser aufnehmenden, oben offenen Wasserbehälter aufgesetzt oder sie bilden damit eine Einheit.

Der auszupressende Putzmop wird von oben in den geöffneten Preßraum zwischen einer festen Preßplatte und einer beweglichen Preßplatte eingebracht. Daraufhin wird die bewegliche Preßplatte durch eine Schwenkbewegung des Betätigungshebels in Richtung auf die feste Preßplatte gedrückt, um den Putzmop auszupressen.

Bei einer bekannten Moppresse (EP 824 008 A2) erfolgt eine horizontale Parallelverschiebung der beweglichen Preßplatte.
Hierfür sind Führungen in den seitlichen Pressenwangen vorgesehen. Der Betätigungshebel ist mit seinem einen Ende an den Pressenwangen gelagert.
Im Abstand zu dieser Lagerung ist ein Schublenker am Betätigungshebel gelenkig angebracht, der an der Rückseite der beweglichen Preßplatte gelagert ist. Bei einer Schwenkbewegung des Betätigungshebels zur beweglichen Preßplatte hin wird diese durch den Schublenker gegen die feste Preßplatte gedrückt, um den dazwischen befindlichen Putzmop auszupressen.

Bei einer anderen Moppresse der eingangs genannten Gattung (DE-GM 94 13 604) führt die bewegliche Preßplatte eine Schwenkbewegung aus. Der Betätigungshebel ist außerhalb der einen seitlichen Pressenwange angeordnet und mit einer die beiden Pressenwangen verbindenden Schwenkwelle verbunden. Ein zwischen den beiden Pressenwangen an der Schwenkwelle befestigter Hebel ist gelenkig mit dem Schublenker verbunden, der an der Preßplatte angreift.

Beiden bekannten Moppressen ist gemeinsam, daß der Betätigungshebel in seiner Ausgangsstellung von den Preßplatten weg geneigt ist und beim Auspreßvorgang über eine senkrechte Stellung zu den Preßplatten hin geschwenkt wird. Die auf den Betätigungshebel ausgeübte Betätigungskraft verläuft somit im wesentlichen angenähert waagrecht. Der die Moppresse tragende Wasserbehälter muß hierbei ausreichend schwer bzw. standfest aufgenommen sein, um ein Kippen unter der Wirkung dieser horizontalen Kraft zu verhindern. Deshalb können derartige Moppressen nur an Wasserbehältern eingesetzt werden, die einen Teil eines ausreichend schweren Putzwagens bilden. Für den Einsatz an leichten, tragbaren Wasserbehältern, beispielsweise Putzeimern, sind solche Moppressen deshalb nicht geeignet.

Auch durch eine Änderung der Ausgangsstellung des Betätigungshebels könnte dieses Problem nicht zufriedenstellend gelöst werden, da der Betätigungshebel wegen seiner vorgegebenen Betätigungsrichtung seitlich außerhalb der Pressenwangen angeordnet sein muß. Jede dort auf den Betätigungshebel ausgeübte Betätigungskraft greift so weit außermittig zum Wasserbehälter an, daß auf diesen eine Kippwirkung ausgeübt wird.

Aufgabe der Erfindung ist es daher, eine Moppresse der eingangs genannten Gattung so auszubilden, daß die auf den Betätigungshebel ausgeübte Betätigungskraft keine wesentliche Kippkraft auf den die Moppresse tragenden Wasserbehälter ausübt.

Diese Aufgabe wird erfindungsgemäß dadurch gelöst, daß der Betätigungshebel als zweiarmiger Hebel ausgeführt ist, dessen kürzerer Hebelarm an seinem freien Ende mit dem Schublenker derart gelenkig verbunden ist, daß bei einer von der beweglichen Preßplatte weggerichteten Schwenkbewegung des längeren Arms des Betätigungshebels eine Schwenkung der beweglichen Preßplatte zur festen Preßplatte hin erfolgt.

Da die Schwenkbewegung des Betätigungshebels von der beweglichen Preßplatte weggerichtet ist, wird die Hebelbewegung weder durch die Preßplatten noch durch den Stiel des zwischen die Preßplatten eingesteckten Putzmops behindert. Der Betätigungshebel kann daher symmetrisch an der Moppresse angebracht sein, so daß keine einseitigen Kippkräfte auf den Wasserbehälter ausgeübt werden. Da für die Schwenkbewegung des Betätigungshebels außerhalb der Moppresse ausreichend Platz zur Verfügung steht, kann die Richtung der Betätigungskraft so vorgesehen werden, daß sie im wesentlichen nach unten, d.h. zur Standfläche des Wasserbehälters gerichtet ist und auch deshalb keine Kippwirkung auf den Wasserbehälter ausübt. Die Moppresse kann deshalb auch an leichten, tragbaren Wasserbehältem, beispielsweise Putzeimem, angebracht und gefahrlos betätigt werden und ist somit auch für den Einsatz im Hausbereich geeignet.

Vorteilhafte Ausgestaltungen des Erfindungsgedankens sind Gegenstand von Unteransprüchen.

Nachfolgend werden Ausführungsbeispiele der Erfindung beschrieben, die in der Zeichnung dargestellt sind. Es zeigt:
Fig. 1 in einem vereinfachten senkrechten Längsschnitt eine Moppresse in der Ausgangsstellung,
Fig. 2 die Moppresse nach Fig. 1 in der Preßendstellung,
Fig. 3 in einem Schnitt entsprechend der Fig. 1 eine abgewandelte Ausführungsform einer Moppresse für Fußbetätigung und
Fig. 4 einen Teilschnitt längs der Linie IV-IV in Fig. 3.

Die in den Fig. 1 und 2 dargestellte Moppresse dient dazu, einen (nicht dargestellten) Putzmop eines Feuchtboden-Wischgeräts auszupressen. Vorzugsweise handelt es sich dabei um einen Putzmop, der einen harten, flachen Kern mit beidseitigem rangfähigem Mopbelag aufweist. Zwischen zwei im Abstand zueinander angeordneten seitlichen Pressenwangen 1 ist eine damit fest verbundene Preßplatte 2 angeordnet. Die Pressenwangen 1 sind auf den oberen Rand eines Wasserbehälters 3, beispielsweise eines Putzeimers, aufgesetzt oder mit diesem fest verbunden.

An ihrer Unterkante ist die feste Preßplatte 2 mit einem Schwenklager 4 versehen, an dem eine bewegliche Preßplatte 5 schwenkbar gelagert ist. Die beiden Preßplatten 2 und 5 sind mit Durchbrechungen 6 bzw. 7 und/oder ableitenden Rillen oder dgl. versehen, durch die das aus dem Putzmop ausgepreßte Wasser austreten und in den Wasserbehälter 3 fließen kann. Die Preßplatten 2 und 5 stehen im Preßzustand vorzugsweise angenähert senkrecht.

An einem Gelenk 8 der seitlichen Pressenwangen 1 ist ein als zweiarmiger Hebel ausgebildeter Betätigungshebel 9 schwenkbar gelagert. In seiner in Fig. 1 gezeigten Ausgangsstellung nimmt der Betätigungshebel 9 eine schräg ansteigende Stellung ein. Am freien Ende seines längeren Hebelarms 9a bildet der Betätigungshebel 9 einen Handgriff 10. Der kürzere Hebelarm 9b des Betätigungshebels 9 ist an seinem freien Ende über ein Gelenk 11 mit einem Schublenker 12 verbunden, der in einem Gelenk 13 an der Rückseite der beweglichen Preßplatte 5 angreift.

Eine an den Preßwangen 1 befestigte Zugfeder 14 greift von unten her im Bereich des den kürzeren Hebelarm 9b mit dem Schublenker 12 verbindenden Gelenks 11 an und bildet eine Rückstellfeder, durch die der Betätigungshebel 9 in seine in Fig. 1 gezeigte Ausgangsstellung bewegt wird.

Der Betätigungshebel 9 kann als einteiliger gerader Hebel ausgeführt sein. Stattdessen ist es auch möglich, den Betätigungshebel 9 derart zweiteilig auszuführen, daß zwei parallele Schenkel durch den querverlaufenden Handgriff 10 zu einem U-förmigen Bügel verbunden werden.

Nach dem Einführen des auszupressenden Putzmops in den Zwischenraum zwischen den Preßplatten 2 und 5 wird der Betätiungshebel 9 aus der in Fig. 1 gezeigten Ausgangsstellung in Richtung des Pfeiles 15 nach unten gedrückt. Durch diese von der beweglichen Preßplatte 5 weggerichtete Schwenkbewegung des längeren Arms 9a des Betätigungshebels erfolgt eine Schwenkung der beweglichen Preßplatte 5 in Richtung zur festen Preßplatte 2 hin, wobei eine Preßwirkung auf den Putzmop ausgeübt wird. In der in Fig. 2 gezeigten Preßendstellung bildet der Schublenker 12 mit dem kürzeren Hebelarm 9b des Betätigungshebels 9 ein angenähert gestrecktes Kniehebelgelenk. Die auf den Putzmop ausgeübte Preßkraft nimmt daher während des Preßvorgangs progressiv zu. In der Preßendstellung nimmt der Betätigungshebel 9 eine angenähert horizontale Lage ein und liegt beispielsweise an der Oberkante des Wasserbehälters 3, wie in Fig. 2 gezeigt ist. Wird der Handgriff 10 des Betätigungshebels losgelassen, so bewegt die Rückstellfeder 14 die Moppresse wieder in Fig. 1 gezeigte Ausgangsstellung.

Das in den Fig. 3 und 4 dargestellte Ausführungsbeispiel unterscheidet sich von dem Ausführungsbeispiel nach den Fig. 1 und 2 nur in der Hinsicht, wie die Betätigungskraft auf den längeren Hebelarm 9a des Betätigungshebels 9 ausgeübt wird.

Hierbei ist der Betätigungshebel 9 am freien Ende seines längeren Hebelarms 9a über ein Gelenk 16 mit einem mit dem Fuß betätigbaren Trittbügel 17 über eine senkrechte Stange 18 verbunden. Der Trittbügel 17 ist in einer seitlichen Ausnehmung 19 des die Moppresse aufnehmenden Wasserbehälters 3' höhenbeweglich angeordnet.

## Patentansprüche

1. Moppresse für ein Feuchtboden-Wischgerät mit einer mit seitlichen Pressenwangen verbundenen festen Preßplatte und einer schwenkbar gelagerten beweglichen Preßplatte, an der ein Schublenker angreift, der mit einem an den Pressenwangen gelagerten Betätigungshebel in Verbindung steht, **dadurch gekennzeichnet, daß** der Betätigungshebel (9) als zweiarmiger Hebel ausgeführt ist, dessen kürzerer Hebelarm (9b) an seinem freien Ende mit dem Schublenker (12) derart gelenkig verbunden ist, daß bei einer von der beweglichen Preßplatte (5) weggerichteten Schwenkbewegung des längeren Arms (9a) des Betätigungshebels (9) eine Schwenkung der beweglichen Preßplatte (5) zur festen Preßplatte (2) hin erfolgt.

2. Moppresse nach Anspruch 1, **dadurch gekennzeichnet, daß** der Schublenker (12) mit dem kürzeren Hebelarm (9b) des Betätigungshebels (9) ein in der Preßendstellung angenähert gestrecktes Kniehebelgelenk bildet.

3. Moppresse nach Anspruch 1 oder 2, **dadurch gekennzeichnet, daß** der Betätigungshebel (9) in der Preßendstellung eine angenähert horizontale Lage einnimmt.

4. Moppresse nach einem der Ansprüche 1-3, **dadurch gekennzeichnet, daß** der Betätigungshebel (9) in seiner Ausgangsstellung eine schräg ansteigende Stellung einnimmt.

5. Moppresse nach Anspruch 1, **dadurch gekennzeichnet, daß** der Betätigungshebel (9) durch eine Rückstellfeder (14) in seine Ausgangsstellung bewegt wird.

6. Moppresse nach Anspruch 5, **dadurch gekennzeichnet, daß** eine an den Preßwangen (1) befestigte Zugfeder (14) von unten her im Bereich des den kürzeren Hebelarm (9b) mit dem Schublenker (12) verbindenden Gelenks (11) angreift.

7. Moppresse nach Anspruch 1, **dadurch gekennzeichnet, daß** der Betätigungshebel (9) am freien Ende seines längeren Hebelarms (9a) einen Handgriff (10) bildet.

8. Moppresse nach Anspruch 1, **dadurch gekennzeichnet, daß** der Betätigungshebel (9) derart zweiteilig ausgeführt ist, daß zwei parallele Schenkel durch einen querverlaufenden Handgriff (10) zu einem U-förmigen Bügel verbunden sind.

9. Moppresse nach Anspruch 1, **dadurch gekennzeichnet, daß** der Betätigungshebel (9) am freien Ende seines längeren Hebelarms (9a) mit einem mit dem Fuß betätigbaren Trittbügel (17) verbunden ist.

10. Moppresse nach Anspruch 9, **dadurch gekennzeichnet, daß** der Trittbügel (17) in einer seitlichen Ausnehmung (19) eines die Moppresse aufnehmenden Wasserbehälters (3') höhenbeweglich angeordnet ist.

## Claims

1. A mop wringer for a wet-floor wiping appliance, having a fixed wringing plate connected to lateral wringer cheeks and a movable wringing plate which is mounted in a pivotable manner and on which a thrust link acts, the thrust link being connected to an actuating lever mounted on the wringer cheeks, **characterized in that** the actuating lever (9) is designed as a two-armed lever, the shorter lever arm (9b) of which is connected at its free end to the thrust link (12) in an articulated manner in such a way that, when the longer arm (9a) of the actuating lever (9) performs a pivoting movement directed away from the movable wringing plate (5), the movable wringing plate (5) is pivoted towards the fixed wringing plate (2).

2. A mop wringer according to claim 1, **characterized in that** the thrust link (12) together with the shorter lever arm (9b) of the actuating lever (9) forms a toggle-lever joint extended approximately in the final wringing position.

3. A mop wringer according to either of claims 1 and 2, **characterized in that** the actuating lever (9) assumes an approximately horizontal position in the final wringing position.

4. A mop wringer according to any one of claims 1 to 3, **characterized in that** the actuating lever (9) assumes a position rising at an angle in its initial position.

5. A mop wringer according to claim 1, **characterized in that** the actuating lever (9) is moved into its initial position by a restoring spring (14).

6. A mop wringer according to claim 5, **characterized in that** a tension spring (14) fastened to the wringer cheeks (1) acts from below in the region of the joint (11) connecting the shorter lever arm (9b) to the thrust link (12).

7. A mop wringer according to claim 1, **characterized in that** the actuating lever (9) forms a handle (10) at the free end of its longer lever arm (9a).

8. A mop wringer according to claim 1, **characterized in that** the actuating lever (9) is designed in two parts in such a way that two parallel legs are connected by a transversely running handle (10) to form a U-shaped stirrup.

9. A mop wringer according to claim 1, **characterized in that** the actuating lever (9) is connected at the free end of its longer lever arm (9a) to a treadle stirrup (17) which can be actuated by foot.

10. A mop wringer according to claim 9, **characterized in that** the treadle stirrup (17) is arranged so as to be vertically movable in a lateral recess (19) of a water container (3') accommodating the mop wringer.

## Revendications

1. Essoreur de balai laveur pour un appareil pour essuyer un sol humide, comprenant une plaque d'essorage fixe rattachée à des parois latérales d'essorage et une plaque d'essorage mobile à articulation pivotante sur laquelle agit une tige directrice rattachée à un levier de manoeuvre monté sur les parois d'essorage, **caractérisé en ce que** le levier de manoeuvre (9) est construit comme un levier à deux bras, l'extrémité libre du plus petit (9b) des deux bras étant articulée sur la tige directrice (12) de manière qu'un mouvement pivotant du plus long (9a) des deux bras du levier allant s'éloignant de la plaque d'essorage mobile (5) entraîne un pivotement de la plaque d'essorage mobile (5) en direction de la plaque d'essorage fixe (2).

2. Essoreur de balai laveur selon la revendication 1, **caractérisé en ce que** la tige directrice (12) et le plus petit (9b) des deux bras du levier de manoeuvre (9) forment une articulation de genouillère qui se trouve à peu près tendue lorsque le levier se trouve en position de fin de course en vue de l'essorage.

3. Essoreur de balai laveur selon la revendication 1 ou 2, **caractérisé en ce que** le levier de manoeuvre (9) se met presque à l'horizontale lorsqu'il se trouve en position de fin de course en vue de l'essorage.

4. Essoreur de balai laveur selon l'une des revendications 1 à 3, **caractérisé en ce que** le levier de manoeuvre (9) se met en position montante oblique lorsqu'il est en position initiale.

5. Essoreur de balai laveur selon la revendication 1, **caractérisé en ce que** le levier de manoeuvre (9) reprend sa position initiale grâce à un ressort de rappel (14).

6. Essoreur de balai laveur selon la revendication 5, **caractérisé en ce qu'**un ressort de traction (14) fixé aux parois d'essorage (1) agit du bas en haut dans la zone de l'articulation (11) rattachant le plus petit (9b) des deux bras du levier à la tige directrice (12)

7. Essoreur de balai laveur selon la revendication 1, **caractérisé en ce que** l'extrémité libre du plus long (9a) des deux bras du levier de commande (9) forme une poignée (10).

8. Essoreur de balai laveur selon la revendication 1, **caractérisé en ce que** le levier de manoeuvre (9) est construit en deux parties de manière que deux branches parallèles sont reliées par une poignée transversale (10) pour former une fourchette en forme de U.

9. Essoreur de balai laveur selon la revendication 1, **caractérisé en ce que** l'extrémité libre du plus long (9a) des deux bras du levier de manoeuvre (9) est rattachée à une fourchette servant de pédale (17) et pouvant être actionnée avec le pied.

10. Essoreur de balai laveur selon la revendication 9, **caractérisé en ce que** la fourchette servant de pédale (17) est placée dans un creux latéral (19) d'un récipient d'eau (3') contenant l'essoreur de balai laveur, de manière à pouvoir se déplacer verticalement.
